# EUROPÄISCHE PATENTSCHRIFT

(11) **EP 0 618 362 B1**
(45) Veröffentlichungstag und Bekanntmachung des Hinweises auf die Patenterteilung: **02.05.1997**
(21) Anmeldenummer: 94100026.7
(22) Anmeldetag: 03.01.1994
(51) Int. Cl.: F04B 49/02

(54) **Regel- und Steuervorrichtung für eine Flüssigkeits-Druckerhöhungsanlage**
Control device for a fluid pressure booster
Dispositif de commande pour un appareil élévateur de pression d'un fluide

(30) Priorität: 29.03.1993 DE 4310155
(43) Veröffentlichungstag der Anmeldung: 05.10.1994
(73) Patentinhaber: Stöger, Helmut, D-82362 Weilheim (DE)
(72) Erfinder: Stöger, Helmut, D-82362 Weilheim (DE)
(74) Vertreter: Fehners, Klaus Friedrich, Dipl.-Ing., Dipl.-Wirtsch.-Ing.

(56) Entgegenhaltungen:
- US-A- 5 035 580
- US-A- 5 035 582

## Beschreibung

Die Erfindung betrifft eine Regel- und Steuervorrichtung für eine Flüssigkeits - Druckerhöhungsanlage, inbesondere eine Hochdruck - Reinigungsanlage, enthaltend
ein Druckerzeugungs-Aggregat mit einer von einem Motor angetriebenen Pumpe, deren Sauganschluß die in ihrem Druck zu erhöhende Arbeitsflüssigkeit zuführbar ist und deren Druckanschluß mit einem Rückschlagventil verbunden ist, dessen Auslaßseite an den Druck-Auslaß der Anlage angeschlossen ist, von dem die Arbeitsflüssigkeit unter hohem Druck entnehmbar ist,
ein betriebsmäßig in seinem Druck einstellbares Entlastungs-Ventil, dessen Zulauf mit dem Druckanschluß, dessen Auslauf mit dem Sauganschluß und dessen Steuer-Zulauf mit der Auslaßseite des Rückschlagventils verbunden ist
und einen Druckschalter mit großer EIN-AUS-Schaltdifferenz, über den der Motor an das Netz angeschlossen ist und der eine mit der Auslaßseite des Rückschlagventils verbundene erste Zylinder-Kolben-Anordnung enthält, deren Kolbenstange zur Anlage an einem im Schaltergestell beweglich gelagerten Zwischenglied bringbar ist, das durch eine erste Feder in Richtung auf eine erste Grenzlage vorgespannt ist und das über eine Schnappanordnung mit einem beweglichen Kontaktträger gekoppelt ist,
wobei das Zwischenglied bei einer Bewegung, welche von der im drucklosen Zustand der Zylinder-Kolben-Anordnung eingenommenen ersten Grenzlage ausgeht und zur zweiten Grenzlage gerichtet ist, den Kontaktträger von seiner EIN-Stellung in eine AUS-Stellung überführt und wobei das Zwischenglied bei einer umgekehrten, durch den Antrieb der ersten Feder und gegen die entgegenwirkende Kraft der Zylinder-Kolben-Anordnung erfolgenden Bewegung den Kontaktträger vor Erreichung der ersten Grenzlage bei einem ersten unteren Druck in die EIN-Stellung überführt,
und wobei das Zwischenglied, ausgehend von einer durch die erste Zylinder-Kolben-Anordnung vorgegebenen Lage, von einer äußeren Kraft, lediglich unter Überwindung der Summe der Federkräfte von erster Feder und Schnappanordnung, weiter in Richtung seiner zweiten Grenzlage bewegbar ist.

Derartige Regel- und Steuervorrichtungen sind bekannt. Durch den Einsatz eines Druckschalters mit großer EIN-AUS-Schaltdiferenz, der beispielsweise bei einem Druck von 150 bar in AUS-Stellung und einem Druck von 20 bar in EIN-Stellung geht (oder durch Einsatz von zwei gesonderten entsprechen eingestellten Druckschaltern für den Einschalt- und den Ausschaltvorgang) beseitigen diese wenigstens in beschränktem Umfang das Problem der kurzperiodischen Ein- und Ausschaltvorgänge (go - and - stop - Betriebs). Diese haben ihre Ursache darin, daß die Druckerhöhungsanlagen in der Regel keine Speicherbauteile, wie beispielsweise einen gasbeladenen Vorratsbehälter enthalten. In deren Sinne wirken praktisch nur ggf. in der Anlage vorhandendene Schlauchverbindungen, die durch Dehnung der Wände das umschlossene Volumen geringfügig bei einer Druckerhöhung vergrößern. Hat daher die Pumpe die Arbeitsflüssigkeit auf einen Nominaldruck von z.B. 150 bar gebracht und und wurde dann vom Druckschalter abgeschaltet, so genügte bei den handelsüblichen Druckschaltern bereits eine minimale Leckage am Auslaßventil, um eine große Druckabsenkung zu bewirken und damit ein Wiedereinschalten der Pumpe zu veranlassen. Dieser schädliche Effekt wird gemildert durch Druckschalter mit großer EIN-AUS-Schaltdifferenz, da hierdurch die Schaltperioden verlängert werden.

Es ist üblich, bei den bekannten Steuer- und Regelvorrichtungen durch Verstellung des Ansprechdrucks des Entlastungs-Ventils den von der Anlage bereitgestellten Arbeitsdruck veränderbar zu machen. Ohne weitere Vorkehrungen führt aber eine Einstellung des Arbeitsdrucks des Entlastungs-Ventils auf einen Wert unterhalb des Ausschaltdrucks des Druckschalters dazu, daß der Druckschalter niemals in AUS-Stellung gehen kann. Der Motor und die Pumpe bleiben daher dauernd eingeschaltet, auch wenn keine Arbeitsflüssigkeit der Anlage entnommen wird. In letztern Fall fördert die Pumpe ein relativ kleines Volumen an Arbeitsflüssigkeit in einem geschlossenen Kreislauf, der vom Pumpen-Druckanschluß über das Entlastungs-Ventil zurück zum Pumpen-Sauganschluß führt. Es tritt daher schon nach kurzer Zeit eine starke Erwärmung dieses Flüssigkeitsvolumens und u.a. der Pumpe auf, welche sich insbesondere schädlich auf die Kolbendichtungen der Pumpe auswirkt und, zusammen mit deren Dauerlauf, zu ihrem vorzeitigen Ausfall führen kann.

Ein bekannter Versuch, dieses Problem zu beheben, besteht darin, ein speziell konstruiertes Entlastungs-Ventil einzusetzen, das einen Endschalter enthält, der von der druckabhängig gegen die Ventilfeder beweglichen Ventilspindel gesteuert ist. Der Endschalter bewirkt bei einem vorgegebenen, in der Regel kleinen Spindelhub die Abschaltung des Motors. Da die Spindel schon bei kleinen Druckänderungen anspricht und damit auch den Druckschalter zu einer Änderung seines Schaltzustandes veranlasst, erfolgt ein fortwährendes Ein- und Ausschalten des Motors. Es ist wiederum bekannt, diesem Ein- und Auschalten mittels eines weiteren Druckschalters entgegenzuwirken. Es ist also eine Mehrzahl von Druckschaltern erforderlich, zu dem noch ein Schaltschütz hinzutritt, da die an der Spindel des Entlastungs-Ventils zur Verfügung stehende Kraft nur zum Antrieb eines Hilfs-Endschalters ausreicht.

Aufgabe der Erfindung ist es, eine Regel- und Steuerungsvorrichtung der eingangs genannten Art so weiterzubilden, daß eine länger dauernde Kreislaufförderung und damit Überhitzung der Arbeitsflüssigkeit unterbleibt und es entbehrlich ist, den Druckschalter hinsichtlich seines Ausschaltdrucks betrieblich verstellbar auszubilden bzw. den Druckschalter ebenfalls nachstellen zu müssen, wenn das zur Einstellung des Drucks am Druck-Auslaß der Anlage eingesetzte Entlastungs-Ventil in seiner Druckwerteinstellung geändert wird.

Die erfindungsgemäße Lösung dieser Aufgabe ist gekennzeichnet durch eine einen ortsfesten zweiten Zylinder aufweisende zweite Zylinder-Kolben-Anordnung, deren Druckanschluß mit der Auslaßseite des Rückschlagventils verbunden ist, deren von einer zweiten Feder gegen einen inneren, den eingefahrenen Zustand definierenden Anschlag vorgespannte Kolben-Kolbenstangen-Einheit bei Beaufschlagung des Druckanschlusses mit einem zweiten unteren Druck vom inneren Anschlag abhebt und bei einem geringfügig größeren zweiten oberen Druck zur Anlage an einem äusseren Anschlag gelangt,
eine einen ortsfesten dritten Zylinder aufweisende dritte Zylinder-Kolben-Anordnung, deren Druckanschluß mit dem Druckanschluß des Druckerzeugungs-Aggregats verbunden ist, deren von einer dritten Feder gegen einen inneren, den eingefahrenen Zustand definierenden Anschlag vorgespannte Kolben-Kolbenstangen-Einheit bei Beaufschlagung des Druckanschlusses mit einem dritten unteren Druck vom inneren Anschlag abhebt und bei einem geringfügig größeren dritten oberen Druck zur Anlage an einem äußeren Anschlag gelangt, wobei der dritte obere Druck größer als der erste untere Druck (Einschaltdruck) und kleiner als der zweite obere Druck ist,
eine Getriebe-Anordnung, welche von der zweiten Kolben-Kolbenstangen-Einheit und von der dritten Kolben-Kolbenstangen-Einheit angetrieben ist und ein zum Eingriff am Zwischenglied des Druckschalters bringbares Auslöseglied aufweist,
wobei das Auslöseglied von einer ausserhalb der Bewegungsbahn des Zwischenglieds gelegenen inaktiven Grenzstellung in eine aktive Grenzstellung bewegbar ist, in der es mit einer Druckfläche am Zwischenglied im Sinne von dessen Bewegung zu seiner zweiten Grenzlage und mit einer zur Überwindung der am Glied wirksamen Federkräfte hinreichenden Kraft N angreift und
wobei die Getriebeanordnung das Auslöseglied ausschliesslich dann in seine aktive Grenzstellung überführt, wenn die zweite Kolben-Kolbenstangen-Einheit an ihrem äusseren Anschlag und die dritte Kolben-Kolbenstangen-Einheit an ihrem inneren Anschlag anliegt.

Hierdurch lassen sich auch kurzperiodischer Ein- und Auschaltvorgänge (go and stop - Verhalten) vermeiden.

Es ist bekannt, in einer Anlage der eingangs genannten Art einen Wassererhitzer zur Erwärmung der durchgesetzten Arbeitsflüssigkeit vorzusehen, der als Wärmequelle beispielsweise einen Ölbrenner enthalten kann. Zur Vermeidung von Schäden in der Anlage durch Überhitzung soll sicher gestellt werden, daß der Wassererhitzer erst dann wirksam wird, wenn die zu erwärmende Arbeitsflüssigkeit unter einem gewissen Druck steht und zudem auch noch eine wenigstens minimale Menge an Arbeitsflüssigkeit durchgesetzt wird, d. h. Arbeitsflüssigkeit am Druck-Auslaß der Anlage (z.B. an der Spritzdüse eines Handventils) austritt.

In erfindungsgemäßer Weiterbildung wird dieses Problem dadurch gelöst, daß ein Endschalter mit seinem Betätigungshebel in der Bewegungsbahn eines an der dritten Kolben-Kolbenstangen-Einheit festen Nockens angeordnet ist, daß der Nocken den Endschalter in EIN-Stellung überführt, wenn sich diese Kolben-Kolbenstangen-Einheit an oder nahe an ihrer äußeren Grenzlage befindet, welche der Anlage am äußeren Anschlag entspricht und daß die elektrischen Anschlüsse des Wassererhitzers in Reihe mit den elektrischen Anschlüssen des Endschalters und des Druckschalters an das Netz bzw. einen Hauptschalter angeschlossen sind.

Vorzugsweise sind dabei die elektrischen Anschlüsse des Wassererhitzers an ein Zeitschaltwerk angeschlossen, das seinerseits in Reihe mit den elektrischen Anschlüssen des Endschalters und Druckschalters geschaltet sind und daß das Zeitschaltwerk mit zeitlicher Verzögerung nach eigener Erregung an die elektrischen Anschlüsse des Wassererhitzers Spannung anlegt.

Weitere Merkmale und Vorteile der Erfindung gehen aus den Ansprüchen und der folgenden Beschreibung von Ausführungsbeispielen der Erfindung anhand der Zeichnungen hervor. In den Zeichnungen zeigen:
Fig. 1 ein Schaltbild der gesamten Anlage;
Fig. 2 eine schematische und teilweise geschnittene Ansicht der in Fig. 1 veranschaulichten Druckschalter-Aggregats;
Fig. 2A bis Fig. 2C der Fig. 2 entsprechende Ansichten des Druckschalter-Aggregats in verschiedenen Betriebszuständen;
Fig. 3 eine schematische und teilweise geschnittene Ansicht des in der Ventil-Baugruppe enthaltenen Entlastungs-Ventils, Rückschlagventils und des als Handventil ausgebildeten Auslaßventils;
Fig. 4 eine schematische und teilweise geschnittene Ansicht des Druckschalter-Aggregats mit einer abgeänderten Ausbildungsform der darin enthaltenen Getriebe-Anordnung und
Fig. 4A eine der Fig. 4 entsprechende Ansicht der abgeänderten Ausbildungsform in einem anderen Betriebszustand.

Der folgenden Beschreibung der Ausführungsbeispiele sind erläuternd die auch für die Ansprüche gültigen Anmerkungen vorauszuschicken:

Zum besseren Verständnis werden eine Mehrzahl konkreter Druckangaben gemacht. Für die Funktion des Erfindungsgegenstandes ist jedoch nur die Staffelung der Drücke von Bedeutung, während die ziffernmäßige Größe der einzelnen Drücke von dem speziellen Einsatzgebiet der Anlage abhängt.

Soweit nicht ausdrücklich anderes vermerkt ist, bedeutet die Angabe "ortsfest", daß die Lage eines Bauteils im Betriebszustand der Vorrichtung fixiert in Bezug auf das Schaltergestell des Druckschalters ist.

Unter "Arbeitsflüssigkeit" bzw. "Flüssigkeit" ist die von der Anlage durchgesetzte und an deren Druckauslaß abgegebene Flüssigkeit zu verstehen, welche in aller Regel aus Wasser besteht, das Zusätze, wie Reinigungsmittel oder dergleichen, enthalten kann.

Die gesamte Anlage umfasst, wie in Fig. 1 dargestellt, die nachstehenden Baugruppen, welche in der Folge anhand der weiteren Figuren noch näher erläutert werden:
Ein in seiner Gesamtheit mit 1 bezeichnetes Druckerzeugungs-Aggregat,
eine in ihrer Gesamtheit mit 2 bezeichnete Ventil-Baugruppe und
ein in seiner Gesamtheit mit 3 bezeichnetes Druckschalter-Aggregat.

Das Druckerzeugungs-Aggregat 1 (Fig. 1) enthält eine von einem Motor 4 angetriebene Pumpe 5 mit einem Sauganschluß 6 und einem Druckanschluß 7. Der Sauganschluß 6 wird mit der Arbeitsflüssigkeit beaufschlagt. Üblicherweise erfolgt die Zuführung der Arbeitsflüssigkeit bereits mit einem relativ geringem Druck (wenige bar), beispielweise durch Anschluß an ein Trinkwasser-Versorgungsnetz. Zwischen dem Druckanschluß 7, an dem die Arbeitsflüssigkeit das Druckerzeugungs-Aggregat verläßt und dem Sauganschluß 6 ist ein Sicherheitsventil (Überdruckventil) 8 eingeschaltet, das auf einen Auslösedruck p-ü von 165 bar eingestellt ist.

Fakultativ kann das Druckerzeugungs-Aggregat 1 auch einen Wassererhitzer 9 enthalten, welcher der Erhitzung der Arbeitsflüssigkeit dient und welcher als Wärmequelle 10 vorzugsweise einen Ölbrenner aufweist. Die Einschaltung der Wärmequelle erfolgt dadurch, daß an ihre elektrischen Anschlüsse 11a, 11b eine Spannung angelegt wird. Vorteilhaft ist jedoch der Wassererhitzer 9 so angeordnet, daß er als einer der letzten Bauteile von der Arbeitsflüssigkeit durchströmt wird, bevor diese die Ventil-Baugruppe 2 und damit die gesamte Anlage an deren Druck-Auslaß 12 verläßt.

Die Ventil-Baugruppe 2 (Fig. 1 und Fig. 3) ist mit ihrem Druck-Einlaß 7a an den Druckanschluß 7 des Druckerzeugungs-Aggregats 1 angeschlossen. Sie enthält, in Strömungsrichtung der Arbeitsflüssikeit aufeinanderfolgend, ein mit dem Druck-Einlaß verbundenes Rückschlagventil 13 und ein mit dessen Auslaßseite 13a verbundenes Auslaßventil 14. Das Auslaßventil 14 dient zum Sperren bzw. zur Freigabe der von der Anlage an ihrem Druck-Auslaß 12 bereitgestellten, unter hohem Druck stehenden Arbeitsflüssigkeit. In der Mehrzahl der Anwendungsfälle ist das Auslaßventil durch ein über einen Schlauch 15 mit der Auslaßseite 13a des Rückschlagventils 13 verbundenes Handventil gebildet, das einen Betätigungshebel 16, ein davon gesteuertes Ventilküken und eine Spritzdüse 17 enthält. Das Auslaß-Ventil kann aber auch anders, beispielsweise als Magnetventil ausgebildet sein.

Die Ventil-Baugruppe 2 enthält ferner ein Entlastungs-Ventil 19, das mit seinem Zulauf 20 an den Druck-Einlaß 7a, mit seinem Steuer-Zulauf 21 an die Auslaßseite 13a des Rückschlagventils 13 und mit seinem Auslauf 22 an den Sauganschluß 6 des Druckerzeugungsaggregats 1 angeschlossen ist. Das Entlastungs-Ventil enthält einen in einer Zylinderbohrung verschieblichen Kolben 23, den eine in ihrer Kraft einstellbare Ventilfeder 24 in Richtung einer ersten Grenzposition vorspannt und der, abhängig von seiner Druckbeaufschlagung über den Steuer-Zulauf 21, gegen die Federwirkung in Richtung zu einer zweiten Grenzposition verschiebbar ist und dabei einen Ventilkörper 25 von seinen Sitz abhebt und einen Strömungsweg für die Arbeitsflüssikeit vom Zulauf 20 zum Auslauf 22 und damit zum Sauganschluß 6 eröffnet.

Das Druckschalter-Aggregat 3 (Fig. 1 und Fig. 2) enthält einen Druckschalter 26 (Fig. 2), der für eine große Ein- Ausschaltdifferenz-ausgelegt ist, d.h. er überführt bei einem Einschaltdruck p-1a von 20 bar seine beweglichen Kontakte 26a in eine EIN-Stellung, in welcher diese eine Verbindung zwischen seinen elektrischen Anschlüssen 26b, 26c herstellen und er überführt bei einem Ausschaltdruck p-1b (Nominal-Druck der Anlage) von 150 bar in eine AUS-Stellung. Der vom Betreiber gewünschte Druck am Druck-Auslaß 12 der Anlage wird durch Verstellung des Entlastungs-Ventils (Änderung der Spannung der Ventilfeder 24) vorgenommen. Es ist nicht erforderlich, bei einer derartigen Druckeinstellung auch den Druckschalter 26 entsprechend nachzustellen bzw. diesen betriebsmäßig einstellbar auszubilden.

Der Druckschalter 26 weist eine in ihrer Gesamtheit mit 27 bezeichnete erste Zylinder-Kolben-Anordnung mit einer (auch die Druckschalter-Längsachse definierenden) Längsachse A auf. Diese Anordnung enthält einen am Schaltergestell 28 festen ersten Zylinder 29, der im Bereich seines sonst geschlossenen Bodens einen ersten Druckanschluß 30 zur Beaufschlagung mit der Arbeitsflüssigkeit besitzt, welcher mit der Auslaßseite 13a des Rückschlagventils 13 verbunden ist. Im Bereich seines vom Boden abgekehrten freien Zylinderendes steht der Zylinder 29 mit der freien Atmosphäre in Verbindung. Im Zylinder ist ein Kolben 31 verschieblich, der fest mit einer Kolbenstange 32 verbunden ist, die an ihrem freien Ende als gabelförmiger Körper 33 ausgebildet ist. Nach der einen Seite ist der Hub der Kolben-Kolbenstangen-Einheit 31,32 von einem inneren Anschlag begrenzt, der eine erste Grenzlage definiert und der durch die Anlage des Körpers 33 an dem freien Ende des Zylinders 29 gebildet ist.

Bei einer vom inneren Anschlag ausgehenden Bewegung trifft der Körper 33 nach einem vorgegebenen Freihub auf eine vorgespannte, am Schaltergestell 28 abgestützte starke Arbeitsfeder 34. Im Schaltergestell ist ein Zwischenglied 35 um eine zur Längsachse A lotrechte Schwenkachse D schwenkbar gelagert, das durch eine weitere Feder 36 (im folgenden erste Feder genannt) in Richtung auf eine erste Grenzlage vorgespannt ist und das über eine Schnappanordnung 37 einen die beweglichen Kontakte 26a haltenden, im Schaltergestell beweglich gelagerten Kontaktträger 38 antreibt. Das Zwischenglied 35 ist von der ersten Feder 36 an vom Körper 33 gelagerte Rollen 39 angedrückt. Es folgt daher formschlüssig einer von der ersten Grenzlage ausgehenden Bewegung des Körpers 33, kann jedoch auch von einer äußeren Betätigungskraft N (siehe auch das an späterer Stelle beschriebene Auslöseglied), welche ausreicht, die Feder 36 und die Spannung der Schnappanordnung 37 zu überwinden, in seine zweite Grenzlage verbracht werden, wobei es von den Rollen 39 abhebt. Bereits vor Erreichung der zweiten Grenzlage veranlaßt die Schnappanordnung 37 die Überführung des Kontaktträgers 38 in seine AUS-Stellung.

Das Druckschalter-Aggregat 2 umfasst ferner eine in ihrer Gesamtheit mit 40 bezeichnete zweite Zylinder-Kolben-Anordnung mit einer Längsachse B. Diese enthält einen ortsfesten zweiten Zylinder 42, der im sonst geschlossenen Bereich seines Bodens 43 einen Druckanschluß 44 zur Beaufschlagung mit der Arbeitsflüssigkeit aufweist, welcher mit der Auslaßseite 13a des Rückschlagventils 13 verbunden ist. Im Bereich des vom Boden abgekehrten freien Zylinderendes 45 ist eine mit der freien Atmosphäre in Verbindung stehende Entlastungsöffnung 46 vorgesehen. Im Zylinder 42 ist ein zweiter Kolben 47 verschieblich, der fest mit einer Kolbenstange 48 verbunden ist. Den Hub der zweiten Kolben-Kolbenstangen-Einheit 47,48 begrenzt ein äußerer Anschlag 49 in Richtung zum freien Zylinderende und ein innerer Anschlag 50 in Richtung zum Zylinderboden 43.

Eine zweite Feder 51 ist mit ihrem einen Ende ortsfest abgestützt und spannt mit ihrem anderen Ende die zweite Kolben-Kolbenstangen-Einheit 47,48 in Richtung zum Zylinderboden 43 , d. h. zum inneren Anschlag 50 vor. Diese Feder ist so ausgelegt, daß die Kolben-Kolbenstangen-Einheit 47,48 bis zu einem am Druckanschluß 44 anstehendem zweiten unteren Druck p-2a von ca. 38 bar am inneren Anschlag 50 anliegt, bei weiterer Druckerhöhung von diesem Anschlag abhebt und sich in Richtung zum äußeren Anschlag 49 bewegt und bei einem zweiten oberen Druck p-2b von 40 bar kraftlos am äußeren Anschlag zur Anlage kommt. Bei einem weiteren Druckanstieg verbleibt die Kolben-Kolbenstangen-Einheit in ihrer durch den äußeren Anschlag vorgegebenen Lage, wobei dieser Anschlag 49 die vom Kolben 47 ausgeübte Kraft aufnimmt.

Das Druckschalter-Aggregat 2 umfasst ferner eine in ihrer Gesamtheit mit 52 bezeichnete dritte Zylinder-Kolben-Anordnung mit einer Längsachse C. Diese enthält einen ortsfesten dritten Zylinder 53, der im sonst geschlossenen Bereich seines Bodens 54 einen Druckanschluß 55 zur. Beaufschlagung mit der Arbeitsflüssigkeit aufweist, welcher mit dem Druck-Einlaß 7a der Ventil-Baugruppe 2 verbunden ist. Im Bereich des vom Boden abgekehrten freien Zylinderendes 56 ist eine mit der freien Atmosphäre in Verbindung stehende Entlastungsöffnung 57 vorgesehen. Im Zylinder 53 ist ein dritter Kolben 58 verschieblich, der fest mit einer Kolbenstange 59 verbunden ist. Den Hub der dritten Kolben-Kolbenstangen-Einheit 58,59 begrenzt ein äußerer Anschlag 60 in Richtung zum freien Zylinderende und ein innerer Anschlag 61 in Richtung zum Zylinderboden 54.

Eine dritte Feder 62 ist mit ihrem einen Ende ortsfest abgestützt und spannt mit ihrem anderen Ende die dritte Kolben-Kolbenstangen-Einheit 58,59 in Richtung zum Zylinderboden 54, d. h. zum inneren Anschlag 61 vor. Diese Feder ist so ausgelegt, daß die Kolben-Kolbenstangen-Einheit 58,59 bis zu einem am Druckanschluß 55 anstehendem dritten unteren Druck p-3a von ca. 28,5 bar am inneren Anschlag 61 anliegt, bei weiterer Druckerhöhung von diesem Anschlag abhebt und sich in Richtung zum äußeren Anschlag 60 bewegt und bei einem dritten oberen Druck p-3b von 30 bar kraftlos am äuseren Anschlag zur Anlage kommt. Bei einem weiteren Druckanstieg verbleibt die Kolben-Kolbenstangen-Einheit in ihrer durch den äußeren Anschlag vorgegebenen Lage, wobei dieser Anschlag die vom Kolben 58 ausgeübte Kraft aufnimmt.

In der zeichnerisch dargestellten, bevorzugten Ausführungsform ist jeweils das freie Ende des zweiten und dritten Zylinders 42/53 mit einem Deckel 63/64 versehen, in dessen zentraler Bohrung die Kolbenstange 48/59 geführt ist und es ist die Feder 51/62 als Schraubendruckfeder ausgebildet, welche, die Kolbenstange 48/59 umgebend, zwischen der Innenseite des Deckels und dem Kolben 47/58 eingespannt ist. Ferner ist jeweils der innere Anschlag 50/61 von einem zentralen Vorsprung am Boden des Kolbens gebildet, der an einer Innenfläche des Zylinderbodens 43/54 zur Anlage gelangen kann und es ist der äußere Anschlag 49/60 von einem von der Innenwand des Zylinders vorstehenden Glied 65/66 gebildet (z. B. einer die Feder umgebenden und sich am Deckel abstützenden Hülse), an dem der Kolben zur Anlage gelangen kann.

Die Längsachsen A,B,C der ersten, zweiten und dritten Zylinder-Kolben-Anordnung 27/40/52 liegen in einer gemeinsamen Längsebene und verlaufen parallel zueinander. Alle drei Zylinder-Kolben-Anordnungen 27/40/52 sind gleich gerichtet, d.h. ihre Kolben-Kolbenstangen-Einheiten 31,32/47,48/58,59 bewegen sich bei einer Druckerhöhung in die gleiche Richtung.

Das Druckschalter-Aggregat umfasst auch eine in ihrer Gesamtheit mit 67 bezeichnete Getriebe-Anordnung, die von der zweiten Kolben-Kolbenstangen-Einheit 47,48 und von der dritten Kolben-Kolbenstangen-Einheit 58,59 angetrieben wird. Die Getriebe-Anordnung 67 enthält ein bewegliches Auslöseglied 68, das eine Druckfläche 69 aufweist, welche von der Getriebe-Anordnung 67 aus einer ersten inaktiven Grenzstellung in eine zweite aktive Grenzstellung (und zurück) verbringbar ist.

In der inaktiven Grenzstellung befindet sich die Druckfläche 69 bzw. das Auslöseglied 68 ausserhalb und in der aktiven Grenzstellung innerhalb der Bewegungsbahn des Zwischenglieds 35 des Druckschalters 26. Die Anordnung ist ferner so getroffen, daß die Druckfläche 69 bei ihrer Bewegung von der inaktiven zur aktiven Grenzstellung unter Ausübung einer Druckkraft N am Zwischenglied 35 zur Anlage gelangen kann und dieses in Richtung zu dessen zweiten Grenzlage wenigstens so weit bewegen kann, daß die Schnappanordnung 37 die beweglichen Kontakte 26a in die AUS-Stellung überführt, d.h. in dem gleichen Sinne auf das Zwischenglied einwirkt, wie die erste Kolben-Kolbenstangen-Einheit 31,32 mittels ihrer Rollen 39. Wie bereits an früherer Stelle erläutert, hebt dabei das Zwischenglied 35 von den Rollen 39 ab, so daß es, ohne die Kolben-Kolbenstangen-Einheit 31,32 mitschleppen zu müssen, nur unter Überwindung der Summe der Kräfte bewegt werden kann, welche die erste Feder 36 und die Schnappanordnung 37 auf das Zwischenglied ausüben.

Die grundlegende Funktion der Getriebe-Anordnung 67 besteht darin, daß sie abhängigig von der Position, welche die zweite und die dritte Kolben-Kolbenstangen-Einheit 47,48/59,60 einnimmt, die Stellung des Auslösegliedes 68 bestimmt. Genauer, die Getriebe-Anordnung überführt dann und nur dann das Auslöseglied in die vorerwähnte aktive Grenzstellung, wenn die zweite Kolben-Kolbenstangen-Einheit 47,48 an an ihrem äußeren Anschlag 49 (oder sich unmittelbar benachbart zu diesem) befindet und die dritte Kolben-Kolbenstangen-Einheit 59,60 an ihrem inneren Anschlag 61 anliegt (oder sich unmittelbar benachbart zu diesem) befindet.

Dies bedeutet auch, daß das Auslöseglied 68 von der Getriebe-Anordnung 67 dann in die aktive Grenzstellung überführt wird und dadurch den Druckschalter 26 in seine AUS-Stellung bringt, wenn als erste Bedingung der Druck an der Auslaßseite 13a des Rückschlagventils 13 (welcher dem Druck am Anlagen-Auslaßventil 14 entspricht) gleich oder größer als der obere zweite Druck p-2b von 40 bar ist, jedenfalls größer als der untere zweite Druck p-2a von 38 bar ist und wenn als zweite Bedingung der Druck am Druck-Einlaß 7a der Ventilbaugruppe 2 gleich oder kleiner als der untere dritte Druck p-2a von 28,5 bar ist, jedenfalls kleiner als der obere dritte Druck p-2b von 30 bar ist.

Ein Fachmann ist ohne weiteres in der Lage, aufgrund der vorbeschriebenen Funktionsweise eine für die Erfindung geeignete Getriebe-Anordnung 67 zu realisieren. Eine besonders einfache, in Fig. 2 veranschaulichte Ausführungsform der Getriebe-Anordnung 67 besteht aus einem Hebel 70, der an seinem ersten Ende an der dritten Kolbenstange 59 mit einem Gelenk befestigt ist, dessen Gelenkachse E parallel zur Schwenkachse D des im Druckschalter 26 enthaltenen Zwischenglieds 35 und lotrecht zu der die Längsachsen A,B,C der drei Zylinder-Kolben-Anordnungen enthaltenden gemeinsamen Längsebene verläuft. Der Hebel 70 kann daher eine Schwenkbewegung in letztgenannter Ebene (praktisch der Zeichnungsebene von Fig. 2) durchführen.

Am zweiten, freien Ende des Hebels 70 befindet sich die Druckfläche 69, die zur Reibungsverminderung als Rolle 71 mit zur Gelenkachse E paralleler Drehachse F ausgebildet ist. Zwischen den beiden Enden des Hebels 70 befindet sich eine Anlagefläche 72, an welcher das freie Ende der zweiten Kolbenstange 48 anliegt. Der Hebel 70 bildet daher mit seinem an das freie Ende angrenzenden Bereich auch das Auslöseglied 68.

Ein Endschalter 73, beispielsweise ein Mikroschalter, ist mit seinem Betätigungshebel 74 so in der Bewegungsbahn eines an der dritten Kolben-Kolbenstangen-Einheit 58,59 befestigten Nockens 75 angeordnet, daß er eine leitende Verbindung zwischen seinen elektrischen Anschlüssen 73a,73b herstellt, wenn sich die Kolben-Kolbenstangen-Einheit von ihrem inneren Anschlag 59 abgehoben hat und sich ihrem äußeren Anschlag 60 nähert. Der Endschalter 73 wird daher immer dann in die EIN-Stellung überführt, wenn der Druck in der dritten Zylinder-Kolben-Anordnung 52 und damit der Druck am Druck-Einlaß 7a der Ventil-Baugruppe 2 den dritten unteren Druck p-3a von 28,5 bar übersteigt.

Ein Zeitschaltwerk (Zeitrelais) 76 ist in Reihe mit den elektrischen Anschlüssen 26b,26c/73a,73b des Druckschalters 26 und des Endschalters 73 an das Netz bzw. einen Hauptschalter angeschlossen. Dieses Zeitschaltwerk ist wiederum mit den elektrischen Anschlüssen 11a,11b der Wärmequelle (Ölbrenner) 10 des Wassererhitzers 9 verbunden, dergestalt, daß die Wärmequelle erst nach einer vorbestimmten Zeitverzögerung in Betrieb gesetzt wird, nachdem das Zeitschaltwerk 76 Spannung erhalten hatte, d. h. nachdem der Druckschalter 26 und der Endschalter 73 die EIN-Stellung erreicht hatten.

Hat entsprechend der Bauart des mit der Getriebe-Anordnung 67 zusammenwirkenden Druckschalters 26 dessen erste Feder 36 eine relativ starke Druckkraft und/oder ist die zweite Zylinder-Kolben-Anordnung 40 so ausgelegt, daß ihre Druckkraft gerade ausreicht, über die Getriebe-Anordnung das Zwischenglied 35 in seine zweite Grenzlage zu verbringen, so kann sich eine labile Gleichgewichtslage dieser Zylinder-Kolbenonordnug schädlich für die Funktion auswirken. Die angesprochene Labilität stellt sich ein, wenn bei abfallendem zweiten Druck der Wert p-2b von 40 bar erreicht wird und sich die hydraulische Kraft am Kolben 47 mit der Kraft der zweiten Feder 51 in Gleichgewicht befindet (kräftefreies Anliegen der zweiten Kolben-Kolbenstangen-Einheit 47,48 am äusserem Anschlag 49). Bewegt sich in diesem Zustand die dritte Kolben-Kolbenstangen-Einheit zu ihrem inneren Anschlag 61, wird über den sich an seiner Druckfläche 69 am Zwischenglied 35 abstützenden Hebel 70 eine Kraft ausgeübt, welche die zweite Kolbeb-Kolbenstangen-Einheit in Richtung ihres inneren Anschlags 50 verschiebt.

Dieses Problem läßt sich mit geringem Aufwand in einer abgeänderten Ausführungsform beheben, wie sie in den Fig. 4 und 4A erläutert ist, nämlich durch eine allgemein mit 77 bezeichnete Sperrvorrichtung. Diese könnte auch auf andere Weise realisiert werden, beispielsweise durch einen verschieblich gelagerten Riegel.

Gemäß der zeichnerisch veranschaulichten Ausführungsform ist als Sperrvorrichtung ein zweiarmiger Winkelhebel 78 vorgesehen, der um eine ortsfeste Gelenkachse G verschwenkbar ist. Diese durchdringt den Winkelhebel nahe der Vereinigungsstelle seiner beiden Schenkel 78a und 78b. Der erste Schenkel 78a liegt am freien Ende der zweiten Kolben-Kolbenstangen-Einheit 47,48 an. Der zweite Schenkel 78b besitzt an seinem freien Ende eine Gleitfläche 79 die an der Anlagefläche 72 des Hebels 70 anliegt. Diese Anlagefläche 72 enthält einen Teilabschnitt 72a, welche als eine der Begrenzungsflächen einer dreieckigen Einkerbung des Hebels 70 ausgebildet ist. Die Lage und Ausrichtung des Teilabschnitts 72a sowie die Lage der Gelenkachse G des Winkelhebels 78 ist so gewählt, daß bei einer am äusseren Anschlag anliegenden zweiten Kolben-Kolbenstangen-Einheit 47,48 und einer am inneren Anschlag 61 anliegenden.dritten Kolben-Kolbenstangen-Einheit 58,59 die Gleitfläche79 am zweiten Schenkel 78b den Teilabschnitt 72a berührt und daß eine Gerade, welche durch den Berührungspunkt sowie durch die Gelenkachse G gelegt ist, wenigstens näherungsweise lotrecht auf dem Teilabschnitt steht.

Hierdurch stützt sich der Hebel 70 über die Gelenkachse G ab, so daß sich der Hebel (unabhängig davon, ob sich die zweite Kolben-Kolbenstangen-Einheit 47,48 in einem labilen Zustand befindet) mit seinem Anlageflächen-Teilabschnitt 72a gelenkartig um die Gleitfläche 79 drehen kann und sein Auslöseglied 68 in die aktive Grenzstellung bringt (bedingt AUS-Stellung des Endschalters 26), wenn die dritte Kolben-Kolbenstangen-Einheit 58,59 sich zu ihrem inneren Anschlag 61 bewegt.

Eine (zeichnerisch nicht dargestellte) Rückholfeder oder eine kraft -oder formschlüssige Verbindung des zweiten Schenkels mit der zweiten Kolben-Kolbenstangen-Einheit bewirkt, daß bei deren Rückkehr in die eingezogene Stellung der Winkelhebel 78 seine Sperrlage verläßt.

Die Wirkungsweise der Regel- und Steuerungsvorrichtung ergibt sich aus der Fig. 2 und den weitere Betriebszustände veranschaulichenden Fig. 2A bis Fig. 2C ( für die geänderte Ausführungsform aus den Fig. 4 und 4A). Es genügt daher, diese stichwortartig zu erläutern. Dabei wird die folgende Ausgangslage (Fig. 2 bzw. Fig. 4) unterstellt:
Die Anlage ist durch den Hauptschalter vom Netz getrennt;
die Anlage ist ohne Druck; das Auslaßventil 14 ist geschlossen;
das Sicherheitsventil 8 ist auf einen Druck p-ü von 165 bar eingestellt;
der Druckschalter 26 ist für einen Einschaltdruck p-1a von 20 bar und für einen Ausschaltdruck p-1b von 150 bar ausgelegt und befindet sich in EIN-Stellung
die zweite Kolben-Kolbenstangen-Einheit 47,48 der zweiten Zylinder-Kolben-Anordnung 40 liegt bis zu einem Druck p-2a von 38 bar am inneren Anschlag 50 an, beginnt bei bei größer werdendem Druck auszufahren und erreicht bei einem Druck p-2b von 40 bar den äusseren Anschlag 49;
die dritte Kolben-Kolbenstangen-Einheit 58,59 der dritten Zylinder-Kolben-Anordnung 52 liegt bis zu einem Druck p-3a von 28,5 bar am inneren Anschlag 61 an, beginnt bei größer werdendem Druck auszufahren und erreicht bei einem Druck von 30 bar den äusseren Anschlag 49;
das Entlastungs-Ventil ist auf 100 bar eingestellt.

A. Der Hauptschalter wird eingeschaltet, der Motor 4 über den Druckschalter 26 ans Netz gelegt und die Pumpe 5 beginnt zu laufen.
B. Der Pumpendruck steigt über 28,5 bar ; die dritte Kolben-Kolbenstangen-Einheit 58, 59 der dritten Zylinder-Kolbenanordnung 52 bewegt sich zum äußeren Anschlag 60 und erreicht diesen bei 30 bar (Fig. 2 A bzw. Fig. 4); dabei bringt der Nocken 75 den Endschalter 73 in EIN-Stellung; die Wärmequelle 10 des Wassererhitzers 9 wird über das Zeitschaltwerk 76 eingeschaltet.
C. Der Pumpendruck steigt über 38 bar; die zweite Kolben-Kolbenstangen-Einheit 47, 48 der zweiten Zylinder-Kolbenanordnung 40 bewegt sich zum äußeren Anschlag 49 und erreicht diesen bei 40 bar ( und wird in der anbgeänderten Ausführungsform in dieser Lage vom Winkelhebel 78 verriegelt) .
D. Der Pumpendruck erreicht 100 bar; das Entlastungs-Ventil 19 öffnet und leitet die geförderte Arbeitsflüssigkeit zurück zum Sauganschluß 6 der Pumpe 5; der hierdurch bewirkte Abfall des Pumpendrucks auf einen Wert nahe Null (auch Druck vor Rückschlag-Ventil); dieser Druckabfall führt zu einer Rückkehr der dritten Kolben-Kolbenstangen-Einheit zum inneren Anschlag; er ist ohne Einfluß auf die Offenstellung des Entlastungs-Ventils, da dessen Steuer-Zulauf 21 an der Auslaßseite 13a des Rückschlag-Ventils 13 angeschlossen ist und von diesem der ursprüngliche Druck von 100 bar aufrechterhalten wird; aus dem gleichen Grund bleibt auch die zweite Kolben-Kolbenstangen-Einheit 47, 48 an seinem äußeren Anschlag.
E. Aufgrund der obigen Stellungen der zweiten und dritten Kolben-Kolbenstangen-Einheiten wird von der Getriebe-Anordnung 67 das (am Hebel 70 gelegene) Auslöseglied 68 in seine aktive Grenzstellung gebracht; hierdurch wird das Zwischenglied 35 des Druckschalters 26 so weit in Richtung von dessen zweiter Grenzlage bewegt, daß der Druckschalter in AUS-Stellung geht; der Motor wird ausgeschaltet.
F. Durch Öffnung des Auslaßventils 14 der Anlage (oder Leckage) sinkt der Druck an der Rückschlagventil-Auslaßseite 13a auf 40 bar; die zweite Kolben-Kolbenstangen-Einheit 47,48 bewegt sich zu seinem inneren Anschlag; die Getriebe-Anordnung 67 bewegt das Auslöseglied 68 in seine inaktive Stellung; das Zwischenglied 35 wird freigegeben;
G. Der Druck sinkt auf 20 bar; der Druckschalter 26 geht in EIN-Stellung: der Motor 4 wird eingeschaltet, die Pumpe 5 fördert wieder.
I. Bei weiterhin offenen Auslaßventil 14 (und einem gewissen Strömungswidertstand; z.B aufgrund einer angeschlossenen Spritzdüse) steigt der Druck, geregelt durch das Entlastungs-Ventil 19, an der Rückschlagventil-Auslaßseite 13a auf die eingestellten 100 bar; dabei wird ein Teil der von der Pumpe geförderten Arbeitsflüssigkeit zum Sauganschluß 6 der Pumpe rezirkuliert.
K. Wird das Auslaßventil 14 der Anlage geschlossen, beginnt ein Zyklus analog zu vortehender Ziffer E. und folgende.

### Aufstellung der verwendeten Bezugszeichen

- 1: Druckerzeugungs-Aggregat
- 2: Ventil-Baugruppe
- 3: Druckschalter-Aggregat
- 4: Motor
- 5: Pumpe
- 6: Sauganschluß der Pumpe bzw. des Druckerzeugungs-Aggregats
- 7a: Druck-Einlaß, der Ventil-Baugruppe
- 8: Sicherheitsventil
- 9: Wassererhitzer
- 10: Wärmequelle, des Wassererhitzers (Ölbrenner)
- 11a,11b: Anschlüsse, elektrische, der als Ölbrenner ausgebildeten Wärmequelle
- 12: Druck-Auslaß, der gesamten Anlage, für Entnahme der unter hohem Druck stehenden Arbeitsflüssigkeit
- 13: Rückschlagventil
- 13a: Auslaßseite, des Rückschlagventils
- 14: Auslaßventil
- 15: Schlauch
- 16: Betätigungshebel, des als Handventil ausgebildeten Auslaßventils
- 17: Spritzdüse, des als Handventil ausgebildeten Auslaßventils
- 18: frei
- 19: Entlastungs-Ventil
- 20: Zulauf, des Entlastungs-Ventils
- 21: Steuer-Zulauf, des Entlastungs-Ventils
- 22: Auslauf, des Entlastungs-Ventils
- 23: Kolben, des Entlastungs-Ventils
- 24: Ventilfeder, einstellbare, des Entlastungs-Ventils
- 25: Ventilkörper, des Entlastungs-Ventils
- 26: Druckschalter
- 26a: Kontakte, bewegliche, des Druckschalters
- 26b,26c: Anschlüsse, elektrische, des Druckschalters
- 27: Zylinder-Kolben-Anordnung, erste, Gesamtheit
- 28: Schaltergestell
- 29: Zylinder, erster, am Schaltergestell des Druckschalters fester
- 30: Druckanschluß, erster, des Druckschalters bzw. der ersten Zylinder-Kolben- Anordnung
- 31: Kolben, erster, der erstenZylinder-Kolben-Anordnung
- 32: Kolbenstange
- 31,32: Kolben-Kolbenstangen-Einheit, erste
- 33: Körper, gabelförmiger, an erster Kolbenstange
- 34: Arbeitsfeder, im Hubbereich des Körpers
- 35: Zwischenglied, schwenkbares
- 36: Feder, erste, spannt Zwischenglied vor
- 37: Schnappanordnung
- 38: Kontaktträger, schwenkbar gelagerter
- 39: Rollen, vom Körper gelagerte
- 40: Zylinder-Kolben-Anordnung, zweite, Gesamtheit
- 41: frei
- 42: Zylinder, zweiter, ortsfester, der zweiten Zylinder-Kolben-Anordnung
- 43: Boden, des zweiten Zylinders
- 44: Druckanschluß, zweiter, der zweiten Zylinder-Kolben-Anordnung
- 45: Zylinderende, freies, der zweiten Zylinder-Kolben-Anordnung
- 46: Entlastungsöffnung
- 47: Kolben, zweiter, der zweiten Zylinder-Kolben-Anordnung
- 48: Kolbenstange, zweite
- 47,48: Kolben-Kolbenstangen-Einheit, zweite
- 49: Anschlag, äusserer, der zweiten Kolben-Kolbenstangen-Einheit
- 50: Anschlag, innerer, der zweiten Kolben-Kolbenstangen-Einheit
- 51: Feder, zweite, spannt zweite Kolben-Kolbenstangen-Einheit vor
- 52: Zylinder-Kolben-Anordnung, dritte, Gesamtheit
- 53: Zylinder, dritter, ortsfester, der dritten Zylinder-Kolben-Anordnung
- 54: Boden, des dritten Zylinders
- 55: Druckanschluß, dritter, der dritten Zylinder-Kolben-Anordnung
- 56: Zylinderende, freies, der drittens Zylinder-Kolben-Anordnung
- 57: Entlastungsöffnung
- 58: Kolben, dritter, der dritten Zylinder-Kolben-Anordnung
- 59: Kolbenstange, dritte
- 58,59: Kolben-Kolbenstangen-Einheit, dritte
- 60: Anschlag, äusserer, der dritten Kolben-Kolbenstangen-Einheit
- 61: Anschlag, innerer, der dritten Kolben-Kolbenstangen-Einheit
- 62: Feder, dritte, spannt dritte Kolben-Kolbenstangen-Anordnung vor
- 63: Deckel, des zweiten Zylinders
- 64: Deckel, des dritten Zylinders
- 65: Glied, vorstehendes, des zweiten Zylinders
- 66: Glied, vorstehendes, des dritten Zylinders
- 67: Getriebe-Anordnung, Gesamtheit
- 68: Auslöseglied
- 69: Druckfläche, des Auslösegliedes
- 70: Hebel
- 71: Rolle, am Hebel
- 72: Anlagefläche, des Hebels
- 72a: Teilabschnitt, der Anlagefläche
- 73: Endschalter (Mikroschalter)
- 73a,73b: Anschlüsse, elektrische, des Endschalters
- 74: Betätigungshebel, des Endschalters,
- 75: Nocken, an dritter Kolben-Kolbenstangen-Einheit
- 76: Zeitschaltwerk
- 77: Sperrvorrichtung
- 78: Winkelhebel
- 78a: Schenkel, erster, des Winkelhebels
- 78b: Schenkel, zweiter, des Winkelhebels
- 79: Gleitfläche, am freien Ende des zweiten Schenkels

- A: Längsachse, der ersten Zylinder-Kolben-Anordnung, auch Druckschalter-Längsachse
- B: Längsachse, der zweiten Zylinder-Kolben-Anordnung
- C: Längsachse, der dritten Zylinder-Kolben-Anordnung
- D: Schwenkachse des Zwischenglieds, lotrecht zur ersten Längsachse
- E: Gelenkachse, des Hebels, lotrecht zur gemeinsamen Längsebene der Zylinder-Kolben-Anordnungen
- F: Drehachse, der Rolle am Hebel
- G: Gelenkachse des Winkelhebels
- N: Betätigungskraft, äußere, überwindet am Zwischenglied wirksame Federkräfte
- p-1a: Einschaltdruck (20 bar), erster, unterer, des Druckschalters, an erster Zylinder-Kolben-Anordnung
- p-1b: Ausschaltdruck (150 bar), erster, oberer, des Druckschalters, an erster Zylinder-Kolben-Anordnung und Nominaldruck der Anlage
- p-2a: Druck (38 bar), zweiter, unterer, an zweiter Zylinder-Kolben-Anordnung
- p-2b: Druck (40 bar), zweiter, oberer, an zweiter Zylinder-Kolben-Anordnung
- p-3a: Druck (28,5 bar), dritter, unterer, an dritter Zylinder-Kolben-Anordnung
- p-3b: Druck (30 bar), dritter, oberer, an dritter Zylinder-Kolben-Anordnung
- p-ü: Druck (165 bar), an Sicherheitsventil eingestellter Auslösedruck

## Patentansprüche

1. Regel- und Steuervorrichtung für eine Fiüssigkeits-Druckerhöhungsanlage, inbesondere eine Hochdruck-Reinigungsanlage, enthaltend
ein Druckerzeugungs-Aggregat (1) mit einer von einem Motor (4) angetriebenen Pumpe (5), deren Sauganschluß (6) die in ihrem Druck zu erhöhende Arbeitsflüssigkeit zuführbar ist und deren Druckanschluß (7) mit einem Rückschlagventil (13) verbunden ist, dessen Auslaßseite (13a) an den Druck-Auslaß (12) der Anlage angeschlossen ist, von dem die Arbeitsflüssigkeit unter hohem Druck entnehmbar ist,
ein betriebsmäßig in seinem Druck einstellbares Entlastungs-Ventil (19), dessen Zulauf (20) mit dem Druckanschluß (7), dessen Auslauf (22) mit dem Sauganschluß (6) und dessen Steuer-Zulauf (21) mit der Auslaßseite (13a) des Rückschlagventils (13) verbunden ist
und einen Druckschalter (26) mit großer EIN-AUS-Schaltdifferenz, über den der Motor an das Netz angeschlossen ist und der eine mit der Auslaßseite (13a) des Rückschlagventils (13) verbundene erste Zylinder-Kolben-Anordnung (27) enthält, deren Kolbenstange (32) zur Anlage an einem im Schaltergestell (28) beweglich gelagerten Zwischenglied (35) bringbar ist, das durch eine erste Feder (36) in Richtung auf eine erste Grenzlage vorgespannt ist und das über eine Schnappanordnung (37) mit einem beweglichen Kontakt träger (38) gekoppelt ist,
wobei das Zwischenglied (35) bei einer Bewegung, welche von der im drucklosen Zustand der Zylinder-Kolben-Anordnung (27) eingenommenen ersten Grenzlage ausgeht und zur zweiten Grenzlage gerichtet ist, den Kontaktträger (38) von seiner EIN-Stellung in eine AUS-Stellung überführt und wobei das Zwischenglied bei einer umgekehrten, durch den Antrieb der ersten Feder (36) und gegen die entgegenwirkende Kraft der Zylinder-Kolben-Anordnung erfolgenden Bewegung den Kontaktträger vor Erreichung der ersten Grenzlage bei einem ersten unteren Druck (p-1a) in die EIN-Stellung überführt,
und wobei das Zwischenglied (35), ausgehend von einer durch die erste Zylinder-Kolben-Anordnung (27) vorgegeben Lage, von einer äusseren Kraft (N) lediglich unter Überwindung der Summe der Federkräfte von erster Feder (36) und Schnappanordnung (37), weiter in Richtung seiner zweiten Grenzlage bewegbar ist, **gekennzeichnet durch**
eine einen ortsfesten zweiten Zylinder (42) aufweisende zweite Zylinder-Kolben-Anordnung (40), deren Druckanschluß (44) mit der Auslaßseite (13a) des Rückschlagventils (13) verbunden ist, deren von einer zweiten Feder (51) gegen einen inneren, den eingefahrenen Zustand definierenden Anschlag (50) vorgespannte Kolben-Kolbenstangen-Einheit (47,48) bei Beaufschlagung des Druckanschlusses mit einem zweiten unteren Druck (p-2a) vom inneren Anschlag abhebt und bei einem geringfügig größeren zweiten oberen Druck (p-2b) zur Anlage an einem äußeren Anschlag (49) gelangt,
eine einen ortsfesten dritten Zylinder (53) aufweisende dritte Zylinder-Kolben-Anordnung (52), deren Druckanschluß (55) mit dem Druckanschluß (7) des Druckerzeugungs-Aggregats (1) verbunden ist, deren von einer dritten Feder (62) gegen einen inneren, den eingefahrenen Zustand definierenden Anschlag (61) vorgespannte Kolben-Kolbenstangen-Einheit (58,59) bei Beaufschlagung des Druckanschlusses mit einem vorgegebenen dritten unteren Druck (p-3a) vom inneren Anschlag abhebt und bei einem geringfügig größeren dritten oberen Druck (p-3b) zur Anlage an einem äußeren Anschlag (60) gelangt, wobei der dritte obere Druck (p-3b) größer als der erste untere Druck (Einschaltdruck) (p-1a) und kleiner als der zweite obere Druck (p-2a) ist,
eine Getriebe-Anordnung (67), welche von der zweiten Kolben-Kolbenstangen-Einheit (47,48) und von der dritten Kolben-Kolbenstangen-Einheit (58,59) angetrieben ist und ein zum Eingriff am Zwischenglied (35) des Druckschalters (26) bringbares Auslöseglied (68) aufweist,
wobei das Auslöseglied von einer ausserhalb der Bewegungsbahn des Zwischenglieds (35) gelegenen inaktiven Grenzstellung in eine aktive Grenzstellung bewegbar ist, in der es mit einer Druckfläche (69) am Zwischenglied im Sinne von dessen Bewegung zu seiner zweiten Grenzlage und mit einer zur Überwindung der am Glied wirksamen Federkräfte hinreichenden Kraft (N) angreift und
wobei die Getriebeanordnung (67) das Auslöseglied (68) ausschliesslich dann in seine aktive Grenzstellung überführt, wenn die zweite Kolben-Kolbenstangen-Einheit (47,48) an ihrem äußeren Anschlag (49) und die dritte Kolben-Kolbenstangen-Einheit (58,59) an ihrem inneren Anschlag (61) anliegt.

2. Regel- und Steuervorrichtung für eine Flüssigkeits-Druckerhöhungsanlage, inbesondere eine Hochdruck-Reinigungsanlage, nach Anspruch 1, **dadurch gekennzeichnet**, daß die Längsachsen (B,C) der zweiten und dritten Zylinder-Kolben-Anordnungen (40,52) im wesentlichen in einer gemeinsamen Längsebene liegen und parallel zueinander verlaufen, daß die zweiten und dritten Zylinder-Kolben-Anordnungen in die gleiche Richtung weisen und daß die Getriebe-Anordnung (67) einen Hebel (70) enthält, der an seinem ersten Ende über ein Gelenk mit einer zur gemeinsamen Längsebene lotrechten Gelenkachse (E) an der dritten Kolbenstange (59) befestigt ist, dessen mit der Druckfläche (69) versehenes zweites Ende das Auslöseglied (68) bildet und der zwischen dem ersten und zweiten Ende eine Anlagefläche (72) besitzt, an welcher das freie Ende der zweiten Kolbenstange (48) unter Druckausübung zur Anlage bringbar ist.

3. Regel- und Steuervorrichtung für eine Flüssigkeits-Druckerhöhungsanlage, inbesondere eine Hochdruck-Reinigungsanlage, nach Anspruch 1, **dadurch gekennzeichnet**, daß die gemeinsame Längsebene der zweiten und dritten Zylinder-Kolben-Anordnung (40, 52) auch die Längsachse (A) der im Druckschalter (26) enthaltenen ersten Zylinder-Kolben-Anordnung (27) enthält, daß die zweite und dritte Zylinder-Kolben-Anordnungen in die gleiche Richtung wie die erste Zylinder-Kolben-Anordnung weisen und daß das Zwischenglied (35) im Schaltergestell (28) des Druckschalters um eine Schwenkachse (D) drehbar gelagert ist, welche lotrecht zur gemeinsamen Längsebene steht.

4. Regel- und Steuervorrichtung für eine Flüssigkeits-Druckerhöhungsanlage, inbesondere eine Hochdruck-Reinigungsanlage, nach einem der Ansprüche 1 bis 3, **dadurch gekennzeichnet, daß** zwischen der zweiten Kolben-Kolbenstangen-Einheit (47, 48) einerseits und der Getriebeanordnung (67) andererseits eine Vorrichtung zur Freihaltung der zweiten Kolben-Kolbenstangen-Einheit (47, 48) wenigstens in ihrer ausgefahrenen Stellung von rückwirkenden Kräften angeordnet ist.

5. Regel- und Steuervorrichtung für eine Flüssigkeits-Druckerhöhungsanlage, insbesondere eine Hochdruck-Reinigungsanlage, nach einem der Ansprüche 1 bis 3, **dadurch gekennzeichnet**, daß die Getriebe-Anordnung (67) eine Sperrvorrichtung (77) enthält, welche das Auslöseglied (68) nach Erreichung seiner aktiven Grenzstellung in dieser verriegelt und welche die Verriegelung aufhebt, wenn die zweite Kolben-Kolbenstangen-Anordnung (47,48) ihre eingezogene Stellung einnimmt.

6. Regel- und Steuervorrichtung für eine Flüssigkeits-Druckerhöhungsanlage, insbesondere eine Hochdruck-Reinigungsanlage, nach Anspruch 2, 4 und 5, **dadurch gekennzeichnet**, daß der Hebel (70) der Getriebe-Anordnung (67) mit der zweiten Kolben-Kolbenstangen-Einheit (47, 48) über einen Winkelhebel (78) gekoppelt ist, dessen Gelenkachse (G) ortsfest ist und den Winkelhebel nahe der Vereinigungsstelle seiner beiden Schenkel (78a, 78b) durchdringt, daß der erste Schenkel (78a) des Winkelhebels am freien Ende der zweiten Kolben-Kolbenstangen-Einheit (47, 48) anliegt, daß der zweite Schenkel (78b) des Winkelhebels mit einer an seinem freien Ende ausgebildeten Gleitfläche (79) an der Anlagefläche (72) des Hebels (70) anliegt, daß wenigstens der bei ausgefahrener zweiter Kolben-Kolbenstangen-Einheit (47,48) sowie bei eingefahrener dritter Kolben-Kolbenstangen-Einheit (58,59) von der Gleitfläche (79) berührte Teilabschnitt ( 72a) der Anlagefläche (72) sich im wesentlichen lotrecht zu einer Geraden erstreckt, welche die Gelenkachse (G) lotrecht schneidet und welche durch den Berührungspunkt geht und daß der Winkelhebel von einer Rückholfeder oder durch seine form- oder kraftschlüssige Verbindung mit der zweiten Kolben-Kolbenstangen-Einheit dieser nachgeführt ist, wenn sie von der ausgefahrenen in die eingezogene Stellung zurückkehrt.

7. Regel- und Steuervorrichtung für eine Flüssigkeits-Druckerhöhungsanlage, insbesondere eine Hochdruck-Reinigungsanlage, nach Anspruch 6, **dadurch gekennzeichnet**, daß der Teilabschnitt (72a) der Anlagefläche (72) eine der Begrenzungsflächen einer Einkerbung bildet, welche aus dem Hebel (70) ausgeschnitten ist.

8. Regel- und Steuervorrichtung für eine Flüssigkeits-Druckerhöhungsanlage, inbesondere eine Hochdruck-Reinigungsanlage, nach Anspruch 1, mit einem in der Anlage enthaltenen, durch Anlegen einer Spannung an seine elektrische Anschlüsse in Betrieb setzbaren Wassererhitzer zur Erwärmung der Arbeitsflüssigkeit, **dadurch gekennzeichnet**, daß ein Endschalter (73) mit seinem Betätigungshebel (74) in der Bewegungsbahn eines an der dritten Kolben-Kolbenstangen-Einheit (58,59) festen Nockens (75) angeordnet ist, daß der Nocken den Endschalter in EIN-Stellung überführt, wenn sich diese Kolben-Kolbenstangen-Einheit an oder nahe ihrer äußeren Grenzlage befindet, welche der Anlage am äußeren Anschlag (60) entspricht und daß die elektrischen Anschlüsse (11a,11b) des Wassererhitzers (9) in Reihe mit den elektrischen Anschlüssen (73a,73b; 26b,26c) des Endschalters (73) und des Druckschalters (26) an das Netz bzw. einen Hauptschalter angeschlossen sind.

## Claims

1. A control and regulating device for a fluid-pressure-raising system, in particular a high-pressure cleaning system, comprising
a pressure-generating unit (1) with a pump (5) which is driven by a motor (4), to the inlet connection (6) of which the operating fluid whose pressure is to be raised can be fed and the delivery connection (7) of which is connected to a non-return valve (13), the outlet side (13a) of which is connected to the pressure outlet (12) of the system, from where the operating fluid can be taken at high pressure,
a relief valve (19), the pressure of which can be adjusted during operation, the inlet (20) of which is connected to the delivery connection (7), the outlet (22) of which is connected to the inlet connection (6) and the control inlet (21) of which is connected to the outlet side (13a) of the non-return valve (13),
and a pressure switch (26) with a large ON/OFF switching difference, via which the motor is connected to the mains and which contains a first cylinder/piston arrangement (27) which is connected to the outlet side (13a) of the non-return valve (13) and whose piston rod (32) can be brought to rest against an intermediate member (35) which is mounted movably in the switch frame (28), is preloaded towards a first limit position by a first spring (36) and is coupled to a movable contact carrier (38) by means of a snap-action arrangement (37),
during a movement from the first limit position, assumed in the unpressurized state of the cylinder/piston arrangement (27), towards the second limit position, the intermediate member (35) moving the contact carrier (38) from its ON position into an OFF position, and, during a movement in the opposite direction effected by the force of the first spring (36) counter to the opposing force of the cylinder/piston arrangement, the intermediate member (35) moving the contact carrier into the ON position at a first lower pressure (p- 1a) before the first limit position is reached,
and, starting from a position determined by the first cylinder/piston arrangement (27), the intermediate member (35) being movable further in the direction of its second limit position by an external force (N), having only to overcome the sum of the spring forces of the first spring (36) and the snap-action arrangement (37),
characterized by
a second cylinder/piston arrangement (40), which has a fixed second cylinder (42) and the pressure connection (44) of which is connected to the outlet side (13a) of the non-return valve (13), the piston/piston rod unit (47, 48) of which, which is preloaded by a second spring (51) against an inner stop (50) defining the retracted state rises from the inner stop when the pressure connection is supplied with a second lower pressure (p-2a), and comes to rest against an outer stop (49) at a slightly higher, second upper pressure (p-2b),
a third cylinder/piston arrangement (52), which has a fixed third cylinder (53), the pressure connection (55) of which is connected to the delivery connection (7) of the pressure-generating unit (1) and the piston/piston rod unit (58, 59) of which, which is preloaded by a third spring (62) against an inner stop (61) defining the retracted state, rises from the inner stop when the pressure connection is supplied with a predetermined third lower pressure (p-3a) and comes to rest against an outer stop (60) at a slightly higher, third upper pressure (p-3b), the third upper pressure (p-3b) being higher than the first lower pressure (switch-on pressure) (p- 1a) and lower than the second upper pressure (p-2a),
a mechanism (67) which is driven by the second piston/piston rod unit (47, 48) and by the third piston/piston rod unit (58, 59) and has a trigger member (68) which can be brought into engagement with the intermediate member (35) of the pressure switch (26), the trigger member being movable from an inactive limit position, situated outside the path of motion of the intermediate member (35), into an active limit position, in which it acts by means of a pressure surface (69) on the intermediate member in such a way as to the latter to move to its second limit position and with a force (N) sufficient to overcome the spring forces acting on the member, and
the mechanism (67) moving the trigger member (68) into its active limit position only when the second piston/piston rod unit (47, 48) is resting against its outer stop (49) and the third piston/piston rod unit (58, 59) is resting against its inner stop (61).

2. A control and regulating device for a fluid-pressure-raising system, in particular a high-pressure cleaning system, according to claim 1, characterized in that the longitudinal axes (B, C) of the second and third cylinder/piston arrangements (40, 52) lie essentially in a common longitudinal plane and run parallel to one another, in that the second and third cylinder/piston arrangements face in the same direction, and in that the mechanism (67) includes a lever (70) which, at its first end, is attached to the third piston rod (59) by way of a hinge with a hinge pin (E) perpendicular to the common longitudinal plane, and of which the second end, which is provided with the pressure surface (69), forms the trigger member (68), and which has, between the first and second end, a contact surface (72) against which the free end of the second piston rod (48) can be brought to rest, exerting pressure.

3. A control and regulating device for a fluid-pressure-raising system, in particular a high-pressure cleaning system, according to claim 1, characterized in that the common longitudinal plane of the second and third cylinder/piston arrangements (40, 52) also contains the longitudinal axis (A) of the first cylinder/piston arrangement (27) contained in the pressure switch (26), in that the second and third cylinder/piston arrangements face in the same direction as the first cylinder/piston arrangement, and in that the intermediate member (35) is mounted in the switch frame (28) of the pressure switch in such a way as to be rotatable about a pivot (D) which is perpendicular to the common longitudinal plane.

4. A control and regulating device for a fluid-pressure-raising system, in particular a high-pressure cleaning system, according to any one of claims 1 to 3, characterized in that a device for keeping the second piston/piston rod unit (47, 48) free from reaction forces, at least in its extended position, is arranged between the second piston/piston rod unit (47, 48), on the one hand, and the mechanism (67), on the other hand.

5. A control and regulating device for a fluid-pressure-raising system, in particular a high-pressure cleaning system, according to any one of claims 1 to 3, characterized in that the mechanism (67) contains a locking device (77), which locks the trigger member (68) in its active limit position after it has reached the latter and cancels the locking when the second piston/piston rod arrangement (47, 48) assumes its retracted position.

6. A control and regulating device for a fluid-pressure-raising system, in particular a high-pressure cleaning system, according to claims 2, 4 and 5, characterized in that the lever (70) of the mechanism (67) is coupled to the second piston/piston rod unit (47, 48) by a bell crank lever (78), the hinge pin (G) of which is fixed and passes through the bell crank lever close to the junction between its two arms (78a, 78b), in that the first arm (78a) of the bell crank lever rests against the free end of the second piston/piston rod unit (47, 48), in that the second arm (78b) of the bell crank lever rests by means of a sliding surface (79), formed at its free end against the contact surface (72) of the lever (70), in that at least the part (72a) of the contact surface (72) which is touched by the sliding surface (79) when the second piston/piston rod unit (47, 48) is extended and the third piston/piston rod unit (58, 59) is retracted extends essentially perpendicular to a straight line which perpendicularly intersects the hinge pin (G) and passes through the point of contact, and in that the bell crank lever is made to follow the second piston/piston rod unit by a return spring, or by being connected positively or non-positively to the said unit, when the latter returns from the extended position to the retracted position.

7. A control and regulating device for a fluid-pressure-raising system, in particular a high-pressure cleaning system, according to claim 6, characterized in that the part (72a) of the contact surface (72) forms one of the boundary surfaces of a notch which is cut out of the lever (70).

8. A control and regulating device for a fluid-pressure-raising system, in particular a high-pressure cleaning system, according to claim 1, with a water heater which is contained in the system, can be put into operation by applying a voltage to its electrical connections and serves to heat the operating fluid, characterized in that a limit switch (73) is arranged with its actuating lever (74) in the path of motion of a cam (75) fixed to the third piston/piston rod unit (58, 59), in that the cam moves the limit switch into the ON position when this piston/piston rod unit is at or close to its outer limit position, which corresponds to its resting against the outer stop (60), and in that the electrical connections (lla, llb) of the water heater (9) are connected in series with the electrical connections (73a, 73b; 26b, 26c) of the limit switch (73) and of the pressure switch (26) to the mains or a main switch.

## Revendications

1. Dispositif de régulation et de commande d'une installation de surcompression pour liquides, en particulier une installation de nettoyage sous haute pression, contenant un appareillage de génération de pression (1) comportant, entraînée par un moteur (4), une pompe (5) dont le raccord d'aspiration (6) peut recevoir le liquide opérationnel qui doit être surcompressé et dont le raccord de refoulement (7) est relié à un clapet anti-retour (13) dont le côté échappement (13a) est raccordé à l'échappement de pression (12) de l'installation, le liquide opérationnel pouvant être prélevé sous haute pression dans cet échappement (12),
un détendeur (19) à pression régulable selon les besoins du service, dont l'arrivée (20) est reliée au raccord de refoulement (7), dont l'écoulement (22) est relié au raccord d'aspiration (6) et dont l'arrivée de commande (21) est reliée au côté échappement (13a) du clapet anti-retour (13)
et un manostat (26) à grande plage de commutation MARCHE-ARRET, à travers lequel le moteur est raccordé au secteur et qui contient un premier agencement piston-cylindre (27) relié au côté échappement (13a) du clapet anti-retour (13), la tige de piston (32) dudit agencement (27) pouvait être amenée en application contre un organe intermédiaire (35) monté dans le châssis (28) du manostat, cet organe étant serré initialement en direction d'une première position-limite au moyen d'un premier ressort 36 et accouplé par un mécanisme d'encliquetage (37) à un porte-contact mobile (38),
ledit organe intermédiaire (35) lors d'un mouvement qui part de la première position limite occupée à l'état sans pression de l'agencement cylindre-piston (27) et qui est orienté vers la deuxième position-limite, transfère le porte-contact (38) de sa position MARCHE vers une position ARRET et tandis que ledit organe intermédiaire, lors d'un mouvement inverse, provoqué par l'entraînement du premier ressort (36) et s'opposant à la face antagoniste de l'agencement cylindre-piston, transfère le porte-contact, avant atteinte de la première position limite pour une première pression basse (p-1a) dans la position MARCHE,
et tandis que l'organe intermédiaire (35), en partant d'une position prédéterminée par le premier agencement piston-cylindre (27), est transférable plus loin en direction de sa deuxième position limite, sous l'effet d'une force extérieure (N) tout juste suffisante à vaincre la somme des forces élastiques exercées par le premier ressort (36) et l'agencement d'encliquetage (37),
caractérisé par
la présence d'un deuxième agencement cylindre-piston (40) présentant un deuxième cylindre fixe (42), agencement (40) dont le raccord de pression (44) est relié au côté échappement (13a) du clapet anti-retour (13), dont l'unité piston-tige de piston (47, 48), tendue par un deuxième ressort (51) contre une butée (50) intérieure définissant l'état contracté, se soulève de cette butée intérieure (50) lorsque le raccord de pression est chargé d'une deuxième pression inférieure (p-2a), et parvient en application contre une butée extérieure (49) dès l'atteinte d'une deuxième pression légèrement plus élevée (p-2b),
un troisième agencement cylindre-piston (52) présentant un troisième cylindre fixe (53), agencement dont le raccord de pression (55) est relié au raccord de pression (7) de l'appareil générateur de pression (1), agencement (52) dont l'unité piston-tige de piston (58, 59) tendue par un troisième ressort (62) contre une butée (61) intérieure définissant l'état contracté, se soulève de cette butée intérieure lorsque le raccord de pression est chargé d'une troisième pression basse prédéterminée (p-3a) et sous une troisième pression légèrement supérieure (p-3b) parvient en application contre une butée extérieure (60), la troisième pression (p-3b) étant supérieure à la première pression (pression d'enclenchement) (p- 1a) et inférieure à la deuxième pression (p-2a),
un agencement à engrenages (67) qui est entraîné par la deuxième unité piston-tige de piston (47, 48) et par la troisième unité piston-tige de piston (58, 59) et présente un organe de déclenchement (68) pouvant être amené en prise sur l'organe intermédiaire (35) du manostat (26),
tandis que l'organe déclencheur peut être déplacé d'une position limite inactive située à l'extérieur de la voie de transfert de l'organe intermédiaire (35) vers une position limite active dans laquelle il agit par une face de pression (69) sur l'organe intermédiaire dans le sens du mouvement de ce dernier vers sa deuxième position limite et par une force (N) suffisante pour vaincre les forces élastiques agissant sur cet organe et
tandis que l'agencement à engrenages (67) transfère l'organe déclencheur (68) vers sa position-limite active dans le seul cas où la deuxième unité piston-tige de piston (47, 48) s'applique contre sa butée extérieure (49) et la troisième unité (58, 59) s'applique sur sa butée intérieure (61).

2. Dispositif de régulation et de commande d'une installation de surcompression pour liquides, en particulier une installation de nettoyage sous haute pression, conforme à la revendication 1, caractérisé en ce que les axes longitudinaux (B, C) des deuxième et troisième agencements cylindre-piston (40, 52) s'étendent sensiblement dans un plan longitudinal commun et sont mutuellement parallèles, en ce que les deuxième et troisième agencements cylindre-piston sont orientés dans la même direction et en ce que l'agencement à engrenages (67) contient un levier (70), lequel est fixé sur la troisième tige de piston (59) par l'intermédiaire d'une articulation dont l'axe (E) est perpendiculaire au plan longitudinal commun, dont la deuxième extrémité munie de la face de compression (69) constitue l'organe déclencheur (68) avec présence entre la première et la deuxième extrémité d'une face d'application (72) contre laquelle l'extrémité libre de la deuxième tige de piston (48) peut venir s'appliquer sous l'effet d'une pression.

3. Dispositif de régulation et de commande d'une installation de surcompression pour liquides, en particulier une installation de nettoyage sous haute pression, conforme à la revendication 1, caractérisé en ce que le plan longitudinal commun du deuxième et du troisième agencement cylindre-piston (40, 52) contient également l'axe longitudinal (A) du premier agencement cylindre-piston (27) contenu dans le manostat (26), en ce que les deuxième et troisième agencements cylindre-piston sont orientés dans la même direction que le premier agencement cylindre-piston et en ce que l'organe intermédiaire (35) est monté dans le bâti (28) du manostat de manière rotative autour d'un axe de pivotement (D) lequel est perpendiculaire au plan longitudinal commun.

4. Dispositif de commande et de régulation d'une installation de surcompression pour liquides, en particulier une installation de nettoyage sous haute pression, conforme à l'une des revendications 1 à 3, caractérisé en ce qu'entre la deuxième unité piston-tige de piston (47, 48) d'une part et l'agencement à engrenages (67) d'autre part, est disposé un dispositif destiné à empêcher l'action de forces réactionnelles quelconques sur la deuxième unité piston-tige de piston (47, 48), du moins dans sa position non-contractée.

5. Dispositif de régulation et de commande d'une installation de surcompression pour liquides, en particulier une installation de nettoyage sous haute pression, conforme à l'une des revendications 1 à 3, caractérisé en ce que l'agencement à engrenages (67) contient un dispositif de verrouillage (77) qui verrouille l'organe déclencheur (68) dès l'atteinte de sa position limite active et qui supprime ce verrouillage lorsque le deuxième agencement piston-tige de piston (47, 48) occupe sa position contractée.

6. Dispositif de régulation et de commande d'une installation de surcompression pour liquides, en particulier une installation de nettoyage sous haute pression, conforme aux revendications 2, 4 et 5, caractérisé en ce que le levier (70) de l'agencement d'engrenages (67) est accouplé à la deuxième unité piston-tige de piston (47, 48) par un levier coudé (78) dont l'axe d'articulation (G) est fixe et traverse ledit levier coudé à proximité du point de réunion de ses deux bras (78a, 78b), en ce que le premier bras (78a) du levier coudé s'applique contre l'extrémité libre de la deuxième unité piston-tige de piston (47, 48), en ce que le deuxième bras (78b) du levier coudé s'applique par une face lisse (79) conformée sur son extrémité libre contre la face d'application (72) du levier (70), en ce qu'au moins la section partielle (72a) de la face d'application (72) touchée par la face lisse (79), lorsque la deuxième unité piston-tige de piston (47, 48) est non-contractée et la troisième unité piston-tige de piston (58, 59) est contractée, s'étend sensiblement en direction perpendiculaire d'une droite qui coupe perpendiculairement l'axe d'articulation (G) et qui passe par le point de contact, et en ce que le levier coudé suit la deuxième unité piston-tige de piston, sous l'effet d'un ressort de rappel ou à cause de sa liaison mécanique ou géométrique, lorsque cette unité retourne de sa position non-contractée vers sa position contractée.

7. Dispositif de régulation et de commande d'une installation de surcompression pour liquides, en particulier une installation de nettoyage sous haute pression, conforme à la revendication 6, caractérisé en ce que la section partielle (72a) de la face d'application (72) forme l'une des faces de délimitation d'une encoche laquelle est découpée dans le levier (70).

8. Dispositif de régulation et de commande d'une installation de surcompression pour liquides, en particulier une installation de nettoyage sous haute pression, conforme à la revendication 1, comportant un chauffe-eau dont la mise en service s'effectue par l'application d'une tension électrique à ses bornes de connexion et qui est destiné à chauffer le liquide opérationnel, caractérisé en ce qu'un interrupteur fin de course (73) muni de son levier de manoeuvre (74) est disposé dans la voie de déplacement d'une came (75) intégrée à la deuxième unité piston-tige de piston (58, 59), en ce que cette came transfère l'interrupteur fin de course dans la position MARCHE lorsque cette unité piston-tige de piston se trouve dans ou à proximité de sa position-limite extérieure qui correspond à son application contre la butée extérieure (60), et en ce que les bornes de connexion (11a, 11b) du chauffe-eau (9), montées en série avec les bornes (73a, 73b ; 26b, 26c) de l'interrupteur fin de course (73) et du manostat (26), sont raccordées au réseau de distribution électrique ou à un interrupteur général.
